# FASCICULE DE BREVET EUROPEEN

(11) **EP 0 018 920 B1**
(45) Date de publication et mention de la délivrance du brevet: **22.06.1983**
(21) Numéro de dépôt: 80400609.6
(22) Date de dépôt: 06.05.1980
(51) Int. Cl.: F41H 7/02, F41H 7/12

(54) **Système d'arme porté à grande mobilité d'orientation**
Waffensystem mit grosser Orientierungsbeweglichkeit
Mobile weapon system with great mobility of orientation

(30) Priorité: 08.05.1979 FR 7911628
(43) Date de publication de la demande: 12.11.1980
(73) Titulaire: THOMSON-CSF, 75008 Paris (FR)
(72) Inventeur: Billottet, Henri, F-75360 Paris Cedex 08 (FR); Augy, Henri, F-75360 Paris Cedex 08 (FR); Quoy, André, F-75360 Paris Cedex 08 (FR)
(74) Mandataire: Benoit, Monique

## Description

La présente invention est relative à un système d'arme porté à grande mobilité d'orientation. Plus précisément, dans le cadre de l'invention, les armes considérées sont constituées d'un ou plusieurs tubes de lancement d'obus d'artillerie, de roquettes, de missiles, etc., tubes qui doivent être orientés en site et en gisement à partir d'une plateforme automotrice en général, autorisant un déplacement rapide d'un point de tir à un autre, quelle que soit la nature du terrain sur lequel la plateforme doit évoluer. De plus, les armes doivent pouvoir être pointées en direction d'une cible mobile ou fixe, terrestre ou aérienne quelle que soit l'altitude.

Suivant l'art antérieur, la plateforme est un véhicule à roues ou chenillé sur lequel est montée une tourelle, abritant l'arme, tourelle mobile en gisement et portant un axe site. L'orientation de l'arme en gisement et site est ainsi liée à la tourelle qui toutefois présente de sérieux inconvénients lorsque l'on veut pour l'arme un grand débattement site de l'ordre de - 15° à 38° sur 360° en gisement ; dans ces conditions il est nécessaire de concevoir une tourelle de grande hauteur pour que l'arme soit dégagée à l'arrière de la superstructure du véhicule porteur.

On peut alors envisager un véhicule porteur sans tourelle, dont l'aspect extérieur a été modifié par le souci d'apporter aux servants une protection que la tourelle fournissait mais qui souffre d'un grand handicap pour ce qui concerne la mobilité en gisement de l'arme qui ne repose que sur la mobilité en gisement du véhicule lui-même. Un tel véhicule est décrit dans l'article de R. MELLER « Le blindé FSCV, un dérivé du M1133 doté d'une grande puissance de feu pages 252-255 de la Revue Internationale de Défense, vol. 12, N° 2, 1979.

Il est évident que des véhicules à roues et les véhicules à chenilles connus, même s'ils peuvent pivoter, pour les véhicules chenillés principalement, avec un rayon de giration relativement faible, ne peuvent manoeuvrer comme une tourelle. Ils ne peuvent donc et surtout dans les conditions dans lesquelles il faut le faire lors d'un tir sur cibles mobiles rapides, entraîner la mise en position en gisement d'une arme, et ce avec une précision minimale requise. C'est l'objet de l'invention, de définir un système d'arme porté par un véhicule, qui soit doté d'une grande mobilité d'orientation, alors même que l'arme n'est pas disposée dans une tourelle mobile.

Suivant l'invention, le système d'arme à grande mobilité d'orientation constitué d'un ou plusieurs tubes lançant des obus d'artillerie, des roquettes, missiles ou autres sur des buts terrestres, maritimes ou aériens est porté par un véhicule sans tourelle, l'arme constituée d'un ou plusieurs tubes, mobile en site étant disposée longitudinalement dans le véhicule porteur et pointable en gisement par pivotement du véhicule porteur ; le véhicule porteur comporte dans sa superstructure fixée au châssis un puits ménagé dans son axe longitudinal, ouvert vers le haut et l'avant et sous l'arme, vers le sol, avec dans ce puits un berceau sur lequel repose l'arme, mobile en site autour de tourillons placés sur l'axe de site du véhicule porteur avec un débattement de l'ordre de - 15° à + 90°, et est équipé de roues motrices et directrices indépendantes, ledit véhicule porteur comporte des moyens pour faire pivoter ces roues de façon que le véhicule porteur effectue un mouvement de rotation autour d'un point centre d'un cercle par rapport auquel les roues sont tangentes, ce mouvement de rotation déterminant le pointage en gisement de l'arme avec un débattement de 360°.

Ainsi par cette invention le véhicule capable de se mettre en autorotation est aménagé de façon à faciliter le fonctionnement de l'arme et ce, quelles qu'en soient les conditions d'utilisation, et doté de tout autre moyen, aidant et facilitant l'utilisation de l'arme, faisant de l'ensemble un système d'arme autonome.

D'autres avantages et caractéristiques de l'invention apparaîtront au cours de la description qui suit d'un exemple de réalisation donné à l'aide des figures qui représentent :
la figure 1, une vue générale du système d'arme suivant l'invention ;
la figure 2, une vue d'ensemble plus détaillée du système d'arme ;
la figure 3, une vue en plan du véhicule porteur avec son arme ;
la figure 4, une vue schématique des roues du véhicule en position d'autorotation ;
la figure 5, une vue schématique de la commande des roues du véhicule ;
la figure 6, une vue du système apte à effectuer un tir ;
la figure 7, un diagramme schématique de la commande de l'arme en site et gisement ;
la figure 8, un diagramme schématique de l'asservissement en autorotation du véhicule porteur ; et
la figure 9, un diagramme schématique de l'asservissement en site de l'arme.

Dans l'introduction à la présente invention, on a mis l'accent sur une des propriétés caractéristiques du système d'arme considéré, sa grande mobilité. Cette grande mobilité s'entend alors aussi bien pour le véhicule porteur que pour l'arme portée, la grande mobilité du premier entraînant la grande mobilité du second. Cette caractéristique élimine d'emblée la solution consistant à mettre l'arme sous une tourelle qui, mobile en gisement l'entraîne, mais alors indépendamment du véhicule.

La figure 1 présente une vue générale du système d'arme suivant l'invention.

Le véhicule 1 porteur est un véhicule du genre blindé à roues à la fois directrices et motrices. Dans l'exemple considéré il a quatre roues, mais ce nombre peut être étendu à six ou huit, plus éventuellement suivant les cas. Ces roues sont repérées par 2, 3, 4 et 5. Ce véhicule sert de support à une arme 6, ici un canon à quatre tubes ; ceci toutefois n'entraîne aucune limitation. Ce canon est fixé au véhicule par l'intermédiaire par exemple d'un berceau (non visible sur le dessin) mobile en site autour de tourillons placés sur l'axe site du véhicule. Cette arme est donc par elle-même immobile en gisement. Cependant, comme le dessin de la figure 1 le laisse voir, les roues 2, 3, 4 et 5 peuvent prendre des positions qui apparaissent un peu particulières. En fait, et c'est une caractéristique du véhicule porteur, les roues qui sont à la fois directrices et motrices peuvent prendre une position telle qu'elles peuvent être rendues tangentes à un ou plusieurs cercles concentriques, dont le centre est situé sur l'axe longitudinal du véhicule et permettent au véhicule de se mettre en autorotation autour de ce point. Il apparaît de la sorte que l'autorotation du véhicule entraîne l'autorotation de l'arme qui est fixée sur lui, ce mouvement équivalent à un mouvement en gisement.

Constituant un système d'arme, l'ensemble véhicule 1, arme 6, comporte d'autres moyens, comme un dispositif de visée 7 avec calculateur de tir et un dispositif de désignation d'objectif 9, une lunette épiscopique 8 ; le dispositif de désignation d'objectif peut être un radar.

La figure 2 montre une autre vue d'ensemble du système d'arme où la localisation de l'arme dans le véhicule est plus nettement visible et où l'on voit également monté sur le véhicule le dispositif de désignation d'objectif 9, ou senseur de veille.

On note sur cette figure, la position de l'arme permettant un tir à site élevé. Le véhicule porteur est alors tel qu'il ménage dans sa superstructure 10 fixée au périmètre du châssis 11 et dans l'axe du véhicule, un puits 12 ouvert vers le haut et l'avant et sous l'arme, vers le sol. Cette disposition permet une grande mobilité de l'arme en site et le puits étant ouvert vers le sol, une éjection aisée des résidus du tir par le dessous du véhicule.

La figure 3 représente une vue en plan du véhicule permettant de compléter la description du système d'arme que constitue le véhicule suivant l'invention. Le berceau 13 sur lequel repose l'arme et qui est mobile en site autour d'un axe 14 passant par des tourillons 15, porte un secteur denté 16 attaqué par le pignon de sortie de la démultiplication site 17 placée dans la superstructure 10 et le boîtier de démultiplication site porte le moteur électrique de télécommande site de l'arme 18. Le berceau mobile 13 porte également l'ensemble des glissières 19. permettant le recul et supportant la fixation de l'arme, les amortisseurs de recul et les ressorts de rappel de l'arme en position de tir vers l'avant.

L'arme proprement dite est liée aux glissières par son support. Cette arme peut être monotube ou multitube mais dans tous les cas elle est à culasse fermée 20, la force de recul étant tolérée par les tourillons jusqu'à une valeur de l'ordre de 5 tonnes ou plus.

Le véhicule porteur est conçu de façon à porter l'arme et lui offrir les possibilités qui ont été définies ci-dessus. Le véhicule de plus comporte tous les organes qui sont nécessaires à sa propulsion, au service de l'arme et au service du système d'arme que l'ensemble constitue. En particulier, le véhicule est conçu de façon que les roues servent d'une part au déplacement du véhicule et d'autre part à son autorotation qui permet le pointage de l'arme en direction.

Le véhicule 1 porteur est essentiellement composé d'un châssis 21 qui porte tous les autres éléments nécessaires, dont certains ont déjà été énumérés.

Le châssis est constitué par un cadre rigide 21 portant à ses quatre coins des fixations 22 pour la suspension, à l'arrière la fixation par l'intermédiaire de « silent blocs, le moteur thermique 23 et son groupe générateur électrique pour la propulsion et les asservissements ainsi que le générateur hydraulique pour la suspension.

Le châssis porte les quatre groupes motopropulseurs électriques comprenant, les quatre suspensions hydrauliques pour le véhicule à quatre roues envisagé à titre d'exemple, les quatre moteurs électriques 24 de roues, chacun étant lié à la roue correspondante par un joint homocinétique permettant un débattement de la roue de ± 30° par rapport au moteur, les quatre roues avec leur frein et leur génératrice tachymétrique 25. Le châssis porte également les deux boîtiers de direction, un avant et un arrière, chaque boîtier étant double pour permettre la commande indépendante de chaque demi-crémaillère pour la mise en autorotation.

Le châssis porte aussi la superstructure déjà nommée, et qui a pour but de protéger le matériel et les servants de l'arme, superstructure fixée sur tout le périmètre du châssis et assurant une meilleure rigidité de l'ensemble. Cet ensemble comporte à son intérieur les interconnexions avec le coffret de couplage des moteurs et le coffret d'asservissement, ainsi que le calculateur de bord, et à l'extérieur tous les organes qui ont été énumérés lors de la description des figures 1 et 2.

La figure 4 montre comment les roues du véhicule porteur de l'arme doivent être orientées pour permettre au véhicule de se mettre en autorotation. Ces roues 2, 3, 4, 5 doivent être tangentes à un cercle dont le centre C est situé sur l'axe L longitudinal du véhicule V.

La figure 5 montre comment se fait la commande des roues du véhicule pour sa mise en autorotation. Les barres de direction 26, 27, 28 et 29 pour un véhicule à quatre roues sont commandées de façon indépendante à partir des boîtiers de direction 30 et 31 pour se déplacer en sens inverse les unes des autres. Si par exemple les barres 26 et 28 appartenant respectivement aux trains I et Il se déplacent dans le sens de la flèche F1, les barres 27 et 29 se déplacent suivant le sens opposé donné par la flèche F2.

Toutes les dispositions qui viennent d'être décrites confèrent au véhicule porteur de l'arme un certain nombre d'avantages qui permettent sa mise en oeuvre comme système d'arme contre buts aériens et terrestres, aussi bien en roulage qu'en autorotation sur terrain quelconque.

De fait la suspension hydraulique adoptée pour le véhicule évite toute perturbation aux appareils utilisés sur le véhicule et qui sont nécessaires à la détection des objectifs, à leur poursuite et au tir, perturbations du type vibrations qui seraient provoquées par le roulage du véhicule, ou par une boîte de vitesse mécanique. Celle-ci n'existant pas sur le véhicule considéré, le groupe électrogène est fixé de façon souple, fixation qui ne communique aucune vibration au châssis du véhicule.

De plus, la suspension hydraulique permet au véhicule de conserver une assiette stable aussi bien au cours du roulage qu'à l'arrêt lorsque le véhicule tourne en autorotation sur une surface non plane.

Dans ces conditions et conformément à l'invention, la détermination du gisement de l'arme dans le déclenchement du tir sur un objectif ou sa poursuite, se fait par la mise en autorotation du véhicule porteur et commande des servomécanismes des roues du véhicule à partir de données fournies par la lunette de visée 7 par exemple et transformées dans le calculateur installé à bord du véhicule 1.

La figure 6 représente le véhicule porteur de l'arme apte à effectuer un tir.

Par cette figure, on montre comment le véhicule, en tant que système d'arme, est capable d'effectuer soit une surveillance des cibles éventuelles, possible en roulage normal, et sur informations extérieures, soit également en autonome, le véhicule disposant d'une lunette de visée et d'une lunette de poursuite.

On est ainsi amené à définir un trièdre de référence véhicule OXYZ, dans lequel, l'axe des X est l'axe de marche avant du véhicule, l'axe des Y est l'axe dans le plan d'assiette, qui est repéré par rapport au châssis et qui est horizontal lorsque le véhicule est sur un plan horizontal, que les suspensions sont réglées à la même hauteur et que le gonflage des pneus est identique, et l'axe des Z qui est perpendiculaire aux deux premiers et orienté vers le haut.

On définit également un second trièdre de référence, OXYZ permettant l'utilisation d'informations extérieures, transmises par un senseur extérieur par exemple ou un centre opérationnel. Dans ce trièdre l'axe OX' est dirigé vers le nord, l'axe OY' est dirigé vers l'ouest et l'axe OZ est vertical, dirigé vers le haut.

On définit aussi un troisième trièdre de référence, lié à la poursuite, soit O'XₒYₒZₒ dans lequel l'axe O'Xₒ est dirigé vers la cible, l'axe O'Yₒ est perpendiculaire à l'axe 0'Xₒ et parallèle à l'assiette et l'axe O'Zₒ est perpendiculaire aux deux précédents.

La surveillance des cibles éventuelles est effectuée, que le véhicule soit en roulage normale ou en tout terrain, par le poste optique de veille omnidirectionnel 8, ou par un senseur électromagnétique 9. Le poste de veille optique omnidirectionnel comporte par exemple une lunette de visée à grand champ dont l'axe de visée peut se déplacer en site de - 15° à + 90° et balayer tous les gisements sans limitation alors que les oculaires placés en face de l'opérateur sont fixes par rapport au châssis du véhicule. L'axe de visée peut être télécommandé à vitesse constante en gisement pour balayer autour d'un axe vertical même pour un devers relativement accusé du véhicule.

L'acquisition de la cible par sa lunette de poursuite peut se faire, le véhicule étant en position de roulage. Comme la lunette de veille, la lunette de poursuite est équipée d'oculaires fixes par rapport au châssis et son axe de visée O'Xₒ peut se déplacer dans tout l'espace supérieur au-dessus de la surface du sol.

Cette poursuite étant engagée pour le véhicule en position de roulage, peut se continuer lorsque le véhicule s'arrête et se met en position d'autorotation permettant alors à l'arme de poursuivre en gisement la cible par l'intermédiaire du véhicule, dont l'angle qu'il doit faire avec l'axe de visée est établi par le calculateur.

La figure 7 représente le diagramme schématique de la commande de l'erreur en site et en gisement.

La lunette de poursuite 32 délivre les valeurs S de l'angle de site de la lunette par rapport à la plateforme assiette du véhicule, g de l'angle de gisement par rapport à l'axe du véhicule et les mesures de la vitesse angulaire absolue en vertical et en latéral de la ligne de visée soit Ωy et Ωz. Ces mesures sont transmises au calculateur 33 installé à bord du véhicule, ainsi que la mesure de site I de l'arme donné par le servomécanisme de site 34 de l'arme. Ce calculateur compte tenu des caractéristiques de projectile donné par l'arme, évalue l'angle de site I de l'arme et l'angle g entre l'arme et la lunette ; il effectue également la comparaison entre les valeurs 1 et 1 pour délivrer au servomécanisme de site 34 de commande de site de l'arme et entre les valeurs g et g pour délivrer au circuit de commande des roues 35 du véhicule, l'information de commande de la vitesse d'autorotation du véhicule.

On notera que la façon dont sont déterminées les valeurs des différents paramètres mentionnés ci-dessus, n'est pas donnée dans le détail, car d'une part elle n'est pas partie de l'invention et d'autre part, elle est connue en soi.

La figure 8 représente un diagramme schématique de l'asservissement en autorotation du véhicule à partir des données fournies par le calculateur 33. Chaque roue repérée par 2, 5, 3, 4 possède son propre asservissement. Les vitesses d'autorotation à imprimer aux roues sont délivrées par le calculateur 33, par des circuits de correction 332, 335, 333 et 334, le chiffre de droite correspondant au repère de la roue associée.

Chaque chaîne d'asservissement comprend à partir du circuit de correction du calculateur, un circuit soustracteur 372-375-373-374, un amplificateur 362-365-363-364 et le moteur de la roue correspondante 242, 245, 243, 244.

A chaque roue, comme on l'a déjà mentionné, est associée une génératrice tachymétrique 252-255-253-254, qui a pour effet de linéariser la commande de la roue correspondante. Pour mieux faire comprendre l'implantation des différents éléments constitutifs de l'asservissement des roues, on a figuré sur le schéma, le châssis 21 du véhicule, les roues 2-5 et 3-4 ainsi que l'axe du véhicule OX qui est confondu avec l'axe du canon en gisement, dont la valeur g est l'anglè mesuré par rapport au gisement lunette. Chaque génératrice est incluse dans une boucle de correction aboutissant au circuit soustracteur et au circuit correcteur.

La figure 9 représente le diagramme schématique de l'asservissement en site de l'arme.

La voie d'asservissement part du calculateur 33 dans lequel se trouve un dispositif 38 de calcul de l'angle I, connecté à un dispositif de soustraction 39 dont la sortie alimente un circuit correcteur 40. Ce circuit délivre une valeur d'angle de site dite commandée qui, à travers un circuit de soustraction 41 est appliquée à urr amplificateur 42 de servomécanisme, au moteur 43 de commande de site de l'arme, connecté à une génératrice tachymétrique 45 qui est insérée dans une boucle se refermant sur le circuit de soustraction 41. Le moteur 43 commande l'orientation de l'arme en site à travers un démultiplicateur 44 et une boucle de correction est établie à partir de l'arme qui se referme sur le dispositif de soustraction 39 du calculateur.

On a ainsi décrit un système d'arme porté à grande mobilité d'orientation, dans lequel l'arme est capable d'assurer un tir sur objectifs terrestres et aériens, dans un angle de site très important et sur 360° en gisement, la mobilité en site étant permise par l'absence de tourelle et une disposition particulière du véhicule porteur équipée de roues.

D'autres avantages découlent de ces dispositions suivant l'invention. L'absence de tourelle permet d'abaisser l'axe site de l'arme ce qui permet d'augmenter les efforts de recul sans d'estabiliser le véhicule, ce qui donne également au véhicule une silhouette basse, avec une hauteur inférieure à 2 mètres, autorisant un camouflage aisé en terrain mouvementé en particulier. De plus, le passage de l'arme dans un puits extérieur à l'habitacle permet un grand débattement, une grande facilité d'expulsion des résidus et la possibilité d'un grand recul.

## Revendications

1. Système d'arme porté à grande mobilité d'orientation dans lequel un véhicule porteur (1) sans tourelle supporte une arme (6) constituée d'un ou plusieurs tubes, mobile en site, disposée longitudinalement dans le véhicule-porteur (1) et pointable en gisement par pivotement du véhicule porteur (1), le véhicule-porteur (1) comporte dans sa superstructure (10) fixée au châssis (11, 21) un puits (12) ménagé dans son axe longitudinal, ouvert vers le haut et l'avant, avec dans ce puits (12) un berceau (13) sur lequel repose l'arme (6), mobile en site autour de tourillons (15) placés sur l'axe (14) de site du véhicule-porteur (1), caractérisé en ce que ledit puits (12) est ouvert, sous t'arme (6), vers le sol ; que l'arme (6) est mobile en site avec un débattement de t'brdre de - 15° à + 90°, et que le véhicule porteur (1) est équipé de roues (2, 3, 4, 5) motrices et directrices indépendantes, ledit véhicule-porteur (1) comporte des moyens (26, 27, 28, 29, 30, 31) pour faire pivoter ces roues (2, 3, 4, 5) de façon que le véhicule-porteur effectue un mouvement de rotation autour d'un point (C) centre d'un cercle par rapport auquel les roues (2, 3, 4, 5) sont tangentes, ce mouvement de rotation déterminant le pointage en gisement de l'arme (6) avec un débattement de 360°.

2. Système d'arme porté suivant la revendication 1, caractérisé en ce que l'espace libre vers le sol du puits (12) est lié aux caractéristiques de construction du véhicule porteur (1) qui est équipé de roues motrices (2, 3, 4, 5) à propulsion électrique par moteur (24) de roue, de suspensions hydrauliques localisées en des points déterminés (22) du châssis, sans barres de torsion et sans arbres de transmission.

3. Système d'arme suivant la revendication 1, caractérisé en ce que le mouvement de rotation du véhicule-porteur (1) autour du centre (C) pour atteindre un gisement déterminé ou pour parcourir un angle de gisement déterminé est commandé à partir d'un dispositif de visée (7) situé à bord du véhicule-porteur (1).

4. Système d'arme porté suivant la revendication 3, caractérisé en ce que la commande d'orientation en gisement de l'arme (6) est établie à partir de données fournies par un dispositif de visée (7) alimentant un calculateur (33) à bord du véhicule-porteur (1), délivrant à chaque roue (2, 3, 4, 5) du véhicule-porteur (1) une commande de vitesse de rotation, à travers une voie d'asservissement comportant un dispositif de correction (332-335-333-334), connecté à un amplificateur (362-365-363-364) alimentant un moteur de roue (242-245-243-244) associé. à une génératrice tachymétrique (252-255-253-254).

5. Système d'arme porté suivant la revendication 1, caractérisé en ce qu'il comporte outre un dispositif de visée (7), un dispositif de désignation d'objectif (9) et une lunette épiscopique (8).

## Claims

1. Mobile weapon system with great orientation mobility in which a carrier vehicle (1) without turret carries a weapon (6) formed of one or a plurality of tubes and which is movable in elevation, longitudinally arranged within the carrier vehicle (1) and the bearing angle of which may be adjusted by pivotal movement of the carrier vehicle (1), the carrier vehicle (1) comprising, in its upper structure (10) secured to its frame (11, 21), awell (12) arranged in its longitudinal axis and opening upwardly and forwardly, a cradle (13) being provided within this well (12) upon which the weapon (6) rests while being movable in elevation about trunnions (15) aligned with the elevation axis (14) of the carrier vehicle (1), characterized in that said well (12) opens towards the bottom beneath the weapon (6), that the weapon (6) is movable in elevation across an angle of about - 15° to + 90°, and in that the carrier vehicle (1) is equipped with independent driving and steering wheels (2, 3, 4, 5), said carrier vehicle (1) comprising means (26, 27, 28, 29, 30, 31) for pivoting these wheels (2, 3, 4, 5) in such a manner that the carrier vehicle performs a rotational movement about a center point (C) of a circle with respect to which the wheels (2, 3, 4, 5) are tangential, this rotational movement determining the bearing direction of the weapon (6) with a deflection range of 360°.

2. Mobile weapon system in accordance with claim 1, characterized in that the free space of the well (12) opening towards the bottom is in relation with the constructional characteristics of the carrier vehicle (1) which is equipped with driving wheels (2, 3, 4, 5) electrically driven by a wheel motor (24), hydraulic suspensions being localized at determined points (22) of the frame, without torsional bars and without transmission shafts.

3. Weapon system in accordance with claim 1, characterized in that the rotational movement of the carrier vehicle (1) about the center (C) for reaching a predetermined bearing angle or for crossing a determined bearing angle is controlled by an aiming device (7) located in the carrier vehicle (1).

4. Mobile weapon system in accordance with claim 3, characterized in that the bearing angle orientation control of the weapon (6) is established from data supplied by an aiming device (7) feeding a computer (33) within the carrier vehicle feeding to each wheel (2, 3, 4, 5) of the vehicle a rotational speed control through a control path comprising a correction device (332-335-333-334) connected to an amplifier (362-365-363-364) feeding a wheel motor (242-245-243-244) associated with a tachometer generator (252-255-253-254).

5. Mobile weapon system in accordance with claim 1, characterized in that it further comprises an aiming device (7), an objective designation device (9) and a telescopic periscope (8).

## Patentansprüche

1. Mobiles Waffensystem mit großer Orientierungsbeweglichkeit, bei dem ein drehturmloses Trägerfahrzeug (1) eine aus einem oder mehreren Rohren gebildete Waffe (6) trägt, die höhenwinkelbeweglich ist und in Längsrichtung in dem Trägerfahrzeug (1) angeordnet ist sowie durch Verschwenkung des Trägerfahrzeugs (1) seitenwinkelverstellbar ist, wobei das Trägerfahrzeug (1) in seinem an dem Chassis (11-21) befestigten Oberbau (10) einen Schacht (12) aufweist, der in Richtung seiner Längsachse angebracht ist sowie nach oben und nach vorne offen ist, mit einer in diesem Schacht (12) angeordneten Rohrwiege (13), auf der die Waffe (6) ruht, welche um auf der Höhenwinkelachse (14) des Trägerfahrzeugs (1) liegende Drehzapfen (15) höhenwinkelbeweglich ist, dadurch gekennzeichnet, daß der genannte Schacht (12) unter der Waffe (6) zum Boden hin geöffnet ist; daß die Waffe (6) höhenwinkelbeweglich ist mit einem Auslenkwinkel in der Größenordnung von - 15° bis + 90°, und daß das Trägerfahrzeug (1) mit voneinander unabhängigen Antriebs- und Lenkrädern (2, 3, 4, 5) ausgerüstet ist und Mittel (26, 27, 28, 29, 30, 31) umfaßt, um diese Räder (2, 3, 4, 5) derart zu verschwenken, daß das Trägerfahrzeug eine Drehbewegung um einen Punkt (C) ausführt, welcher der Mittelpunkt eines Kreises ist, in bezug auf den die Räder (2, 3, 4, 5) tangential sind, wobei diese Drehbewegung die Seitenwinkelrichtung der Waffe (6) mit einem Auslenkwinkel von 360° bestimmt.

2. Mobiles Waffensystem nach Anspruch 1, dadurch gekennzeichnet, daß der freie Raum unter dem Boden des Schachtes (12) an die Konstruktionsdaten des Trägerfahrzeugs (1) gebunden ist, welches mit Antriebsrädern (2, 3, 4, 5) mit elektrischem Antrieb durch einen Radmotor (24) und mit hydraulischen Aufhängungen ausgerüstet ist, die an bestimmten Punkten (22) des Chassis angeordnet sind, ohne Torsionsstäbe und ohne Übertragungwellen.

3. Waffensystem nach Anspruch 1, dadurch gekennzeichnet, daß die Drehbewegung des Trägerfahrzeugs (1) um den Mittelpunkt (C) zur Einnahme eines bestimmten Seitenwinkels oder zum Durchlaufen eines bestimmten Seitenwinkels gesteuert wird, ausgehend von einer Zielvorrichtung (7), die an Bord des Trägerfahrzeugs (1) angeordnet ist.

4. Mobiles Waffensystem nach Anspruch 3, dadurch gekennzeichnet, daß die Steuerung der Seitenwinkelorientierung der Waffe (6) ausgehend von Daten erfolgt, die durch eine Zielvorrichtung (7) geliefert werden, welche einen Rechner (33) an Bord des Trägerfahrzeugs speist, die an jedes Rad (2, 3, 4, 5) des Fahrzeugs eine Drehgeschwindigkeitssteuerung abgibt, und zwar über eine Regelstrecke, die eine Korrekturvorrichtung (332-335-333-334) umfaßt, welche an einen Verstärker (362-365-363-364) angeschlossen ist, der einen Radmotor (242-245-243-244) speist, welcher einem Tachometergenerator (252-255-253-254) zugeordnet ist.

5. Mobiles Waffensystem nach Anspruch 1, dadurch gekennzeichnet, daß es ferner eine Visiervorrichtung (7), eine Objektpeilvorrichtung (9) und ein Periskopfernrohr (8) umfaßt.
